# EUROPÄISCHE PATENTSCHRIFT

(11) **EP 0 173 236 B1**
(45) Veröffentlichungstag und Bekanntmachung des Hinweises auf die Patenterteilung: **04.04.1990**
(21) Anmeldenummer: 85110461.2
(22) Anmeldetag: 20.08.1985
(51) Int. Cl.: E05F 7/08

(54) **Beschlag für Fenster oder Türen**
Window or door fitting
Ferrure pour fenêtres ou portes

(30) Priorität: 22.08.1984 DE 3430897; 18.04.1985 DE 3513995; 11.06.1985 DE 3520892
(43) Veröffentlichungstag der Anmeldung: 05.03.1986
(73) Patentinhaber: Oster, Josef, D-8031 Puchheim (DE)
(72) Erfinder: Oster, Josef, D-8031 Puchheim (DE)
(74) Vertreter: Kreutz, Karl Jürgen, Dipl.-Ing.

(56) Entgegenhaltungen:
- EP-A- 0 064 595
- DE-A- 2 240 345
- DE-A- 2 242 618
- DE-A- 2 247 563

## Beschreibung

Die Erfindung betrifft einen Beschlag für Fenster und Türen gemäss dem Oberbegriff des Patentanspruchs 1.

Die vorbekannten Beschläge dieser Art sind sehr r kompliziert, sie bestehen aus insgesamt 16 Teilen, welche gesondert gefertigt und zusammengebaut werden müssen. Demensprechend sind diese Beschläge teuer, reparaturanfällig und schwer zu reparieren.

Das in der gebogenen Schiene geführte Band besteht aus Federstahl. Um die auftretenden Kräfte übertragen zu können, muß diese Feder so dick sein, daß sie nur schwer auf einen der Eckumlenkung entsprechenden kleinen Radius gebogen werden kann und dabei der Verschiebung zu starke Reibungskräfte entgegensetzen würde, womit - neben der Erschwerung der Betätigung - entsprechend hoher Verschleiß verbunden wäre, so dass die Führungsschiene und damit die Eckumlenkung insgesamt bald ausgewechselt werden müsste. In der Praxis besteht das Zug-Schubelement daher bisher aus mehreren übereinandergelegten Blattfedern.

Aus der EP-A-0 064595 ist ferner bereits ein Beschlag im wesentlichen dieser Art bekannt geworden, bei dem das biegsame Band nur von einer einzigen Stahlfeder gebildet ist, die allseits mit Kunststoff ummantelt ist. Hierdurch soll die bisher erforderliche Einzelanfertigung der mehreren Blattfedern und das Zusammennieten vermieden werden. Die Ummantelung der Stahlfeder ist aber ebenfalls relativ teuer und umständlich.

Ferner sind bisher die Verbindungsmittel zwischen Schubstangen und dem flexiblen Band zu kompliziert. Gemäß der EP-A-0 064595 ist das Ende des Bandes gelocht zur Aufnahme eines Nietes zum Annieten der Triebstangen. Auf diese Weise können aber nur Triebstangen mit vorgegebener Länge angenietet werden, so daß nur Fenster mit vorgegebenem Maßen herstellbar sind.

Um aber eine Anpassung an die jeweils auf einer Baustelle konkret vorliegenden Fenstermaße nach Breite und Höhe vornehmen zu können, sind bei den praktisch ausgeführten Beschlägen an den Enden des Federpaketes je eine Koppelstange angenietet, an deren Ende jeweils ein gezahntes Kupplungsstück angenietet ist, in das das entsprechende gezahnte Ende der Schubstange eingelegt wird.

Für das dichte Schließen eines Fensters bzw. einer Türe sind ferner mehrere, über die Rahmenschenkel verteilte Verriegelungen vorgesehen. Besonders wichtig ist dabei eine Verriegelung an der oberen bzw. unteren Ecke über bzw. unter dem Betätigungsgriff. Hier ist bisher keine Verriegelung vorgesehen.

Bisher weist ferner die Öffnung der im Querschnitt C-förmigen Führungsschiene nach innen/ unten, also zu der Glasscheibe des Fensterflügels hin. Zum Durchtritt eines Riegelelementes muß daher bisher extra ein entsprechender Schlitz im Rücken des C-Profils der Führungsschiene eingearbeitet sein.

Der Erfindung liegt demgegenüber die Aufgabe zugrunde, eine Eckumlenkung für einen Beschlag dieser Art zu schaffen, welche weit billiger aus nur drei Teilen herstellbar ist, wobei der Beschlag möglichst leichtgängig sein soll. Die Lösung dieser Aufgabe ist in dem Kennzeichnungsteil dess Patentanspruchs 1 angegeben.

Zunächst ist somit das Zugelement von einem (einzigen) Band aus einem flexiblen Kunststoff gebildet. Man benötigt also statt einer Mehrzahl von Stahlfedern nur ein einziges Stück Kunststoffband. Dieses Kunststoffband ist - bei der erforderlichen Dicke - leichter biegsam als das bisher erforderliche Federpaket. Dank der leichten Biegbarkeit eines Bandes aus entsprechendem Kunststoff ist die Reibung in der Führungsschiene weitgehend aufgehoben. Man ist also in der Wahl des Materials der Führungsschiene keinen Beschränkungen mehr unterworfen. Die Führungsschiene kann daher aus Stahl sein, statt wie bisher aus Messing.

Ferner sind gemäß der Erfindung an dem Kunststoffband selbst Mittel zur Verbindung mit den Schubstangen angeformt. Insbesondere sind die bisher separaten Kupplungsstücke einstückig an je einem Ende des Kunststoffbandes an diesem angeformt sein.

Ein besonders dichter Verschluß des Fensters wird dadurch erreicht, daß ein Riegelzapfen an dem Kunststoffband angeformt ist.

Ein wichtiger Aspekt der Erfindung besteht darin, daß die Öffnung des C-Profils der Führungsschiene - umgekehrt wie bisher - nach oben/ außen weist. Durch die ohnehin vorhandene, nun nach oben/außen weisende Öffnung können der Riegelzapfen oder dergleichen Organe ungehindert hindurchtreten und dabei an den Seitenrändem oder Stegen der Führungsschiene geführt sein. Vorteilhaft ist dies auch für die Herstellung, weil sich die Führungsschiene so leichter biegen läßt. (Das Metall kann stärker gedehnt als gestaucht werden.) Die Anordnung der C-Öffnung des Profils der Führungsschiene außen ist auch besonders günstig insofern, als nun die angeformten Kupplungsstücke ebenfalls an der Außenseite zu liegen kommen, so daß sie in der Verlängerung der Schubstangen liegen und also deren gezahnte Enden unmittelbar aufnehmen können.

In weiterer Ausgestaltung ist die Führungsschiene wenigstens an ihrem einen Schenkel, vorzugsweise an beiden Schenkeln, S-förmig gebogen. Hierdurch wird ein Zwischenraum jeweils zwischen dem horizontalen Schenkel der Führungsschiene und dem Basisteil geschaffen. In diesem Zwischenraum kann die Schubstange sowie das gezahnte Verbindungsteil zur Verbindung mit dem Zugelement aufgenommen werden. DieserZwischenraum erleichtert auch die Montage.

Die Führungsschiene kann zur besseren Führung des Riegelelementes verstärkt sein. In weiterer Ausgestaltung kann an der Führungsschiene ein Versteifungswinkel befestigt sein, der einen Schlitz zur Führung und zum Durchtritt des Riegelzapfens aufweist. Bei bekannten Eckumlenkungsbeschlägen ist ohnehin ein Versteifungswinkel für die gebogene Führungsschiene vorhanden, ein derartiger Winkel ist zur Verwendung bei der Erfindung mit dem Führungsschlitz versehen. In weiterer Ausbildung können an diesem Winkel die besonderen Haken bzw. Arme zur Befestigung der Basisteile eines Beschlages gemäß DE-P 34 30 897 des Anmelders vorgesehen sein.

Zur näheren Erläuterung der Erfindung werden nachfolgend zwei Ausführungsbeispiele anhand der Zeichnung beschrieben.

Es zeigen:
Fig. 1 zur Übersicht, ein Fenster in Perspektive,
Fig. 2 eine Bauteilgruppe aus Fig. 1 in Seitenansicht, gemäss der Erfindung, vergrössert herausgezeichnet,
Fig. 2a den Schnitt nach Linie Ila-Ila in Fig. 2,
Fig. 3 in Seitenansicht das in Fig. 2 vorgesehene erfindungsgemässe Zug-Schub-Element in Form eines Bandes aus flexiblem Kunststoff,
Fig. 4 die Draufsicht auf das Band gemäss Fig. 3,
Fig. 5 ein weiteres Ausführungsbeispiel,
Fig. 6 das gemäss Fig. 5 vorgesehene Band in Seitenansicht,
Fig. 7 Draufsicht auf das Band gemäss Fig. 6,
Fig. 8 Schnitt nach Linie VIII-VIII in Fig. 5, schematisch.

Gemäss Fig. 1 ist ein Fensterflügel 1 um eine vertikale Achse schwenkbar an einem Fensterstock 2 angelenkt. Der Fensterflügel kann auch um seinen unteren, horizontalen Rahmenschenkel 3 geschwenkt (gekippt) werden. Zu diesem Zweck muss eine Gelenkverbindung an der oberen rechten Ecke 4 gelöst und eine Gelenkverbindung an der unteren linken Ecke 5 hergestellt werden. Hierzu dient ein Dreh-Kipp-Beschlag, mit dem auch die Verriegelung und Entriegelung des Fensterflügels gegenüber dem Fensterstock erfolgt. Der Dreh-Kipp-Beschlag weist einen vertikalen Schenkel 6 und einen oberen horizontalen Schenkel 7 auf.

Jeder Schenkel 6, 7 besteht aus einem am Fensterflügel mittels Schrauben 8 angeschraubten Basisteil 9, 9a und einer an diesem in einer Nut der Rahmenschenkel geführten Treibstange 10, 10a. Mittels des Betätigungsgriffes 11 wird die Treibstange 10 des vertikalen Schenkels 6 gegenüber dem Basisteil 9 und damit gegenüber dem Rahmenschenkel verschoben. Mittels der Eckumlenkung 12 wird diese Schiebebewegung übertragen auf die Treibstange 10a des oberen Schenkels 7. In der Schiebestellung ganz nach oben bzw. nach rechts ist der Flügel geschlossen. In einer Mittelstellung ist die Gelenkverbindung an der Ecke 5 unten links gelöst und an der Ecke 4 oben rechts hergestellt und somit der Fensterflügel um die vertikale Achse schwenkbar, wie in Fig. 1 gezeigt. Umgekehrt ist in der unteren Schiebestellung eine Gelenkverbindung unten links hergestellt und oben rechts gelöst, und der Fensterflügel somit um seinen unteren horizontalen Schenkel 3 schwenkbar/kippbar.

Die Eckumlenkung weist ein flexibles Zugelement 13 auf. Das Zugelement 13 ist in einer gebogenen Führungsschiene 14 geführt. Mit den Enden des Zugelementes 13 sind die ihnen zugekehrten Enden der Treibstangen 10, 10a verbunden. Das flexible Zugelement ist nicht mehr wie bisher als Blattfeder-Paket, sondern erfindungsgemäss als Kunststoffband 13 ausgebildet.

Die Mittel zur Verbindung mit den Treibstangen können zwar an sich wie bisher aus Metall ausgebildet sein, die Erfindung eröffnet aber die Möglichkeit, diese Mittel einstückig an dem Kunststoffband anzuformen; das gleiche gilt auch für den Riegelzapfen 17.

Gemäss Fig. 3 sind an den beiden Enden des Kunststoffbandes je zwei Stifte 32 angeformt, in welche die mit entsprechenden Lochungen versehenen Schubstangenenden 10, 10a eingehängt werden können. Auf diese Stifte kann man auch die bisherigen gezahnten Kupplungsstücke 23 aufsetzen und in diese die gezahnten Treibstangenenden einrasten.

Wie eingangs erwähnt, soll der Fensterflügel 1 in der Verschlussstellung vor allem an der Ecke über dem Fenstergriff 11 gut verriegelt sein, derart, dass der Fensterflügel 1 dichtend in Anlage am Fensterstock 2 gehalten wird.

Beim Stand der Technik dient das verlängerte Ende der Treibstange 10 als Riegelement für die Ecke. Das Ende der Treibstange 10 greift in ein vertikales Loch im Fensterstock 2 ein. Der gesamte Weg, den die Treibstange 10 von der Kippstellung über die Schwingstellung bis zur Verschluss-Stellung zurücklegt, ist relativ gross.

Das vertikale Loch im Fensterstock muss also weit grösser sein als an sich für die Verriegelung erforderlich. Ferner muss das Treibstangenende beidseitig abgeflacht sein, damit der Fensterflügel beim Schliessen dicht gegen den Fensterstock herangezogen wird.

Gemäss einer weiteren Ausbildung der Erfindung dient zur Verriegelung an der Ecke nicht das obere Treibstangenende sondern an dem flexiblen Zugelement 13 der Eckumlenkung 12 ist ein Riegelelement/Riegelstift 17 angeformt, der durch einen Schlitz 18 in der Führungsschiene 14 hindurchtritt.

Dieser Riegelstift 17 beschreibt bei der Bewegung der Treibstangen 10, 10a von der Kippstellung (Pos. K) über die Schwenkstellung (Pos. S) bis zur verschluss-Stellung (Pos. V) einen Bogen, an dem der Riegelstift 17 von der horizontalen Stellung (Pos. K) über eine diagonale Stellung (Pos. S) in eine vertikale Stellung (Pos. V) gelangt. Die vertikale Stellung ist die Verschluss-Stellung. Wie ersichtlich, greift der Riegelstift 17 nur während des letzten Teils seiner Bewegungsbahn 19 in die Falle ein. In horizontaler Richtung ist Platz genug. Man kann also die Fallenöffnung 20 so lang machen, dass bei allen praktisch vorkommenden Massabweichungen der Riegelstift 17 immer in die Verschluss-Stellung gelangt, also eine Position innerhalb der horizontalen Bahn B der Fallenöffnung 20 einnimmt.

Durch die angeschrägten Flanken 21 der Fallenbahn wird erreicht, dass der Fensterflügel 1 dicht an den Fensterstock 2 angezogen wird.

Einen Riegelzapfen 17 für eine Falle 19 kann man auch bei einem wie bisher als Federpaket ausgebildeten Zug-Schub-Element anbringen, insbesondere annieten (Vergl. die nicht veröffentlichte DE-P 35 13 995 des Anmelders).

Gemäss Fig. 6, sind auch die Kupplungsstücke zur Verbindung mit den Treibstangenenden einstückig an dem flexiblen Kunststoffband angeformt. Anders ausgedrückt: An den beiden Enden des Bandes 13 sind seitlich je zwei gezahnte Stege 23a, 23b angeformt; zwischen diese gezahnten Stege passen die entsprechend gezahnten Treibstangen-Enden. (vgl. Fig. 5). Die Kupplungsstücke 23 weisen quer verlaufende Kerben oder Schlitze 23c auf, damit sie leichter in die gebogene Führungsschiene 14 eingeschoben werden können. Die gezahnten Stege 23a, 23b können an ihren freien Enden abgeschrägt sein, damit die Enden der Treibstangen leichter angebracht werden können.

Das Kunststoffband 13 weist zwei seitliche Rippen oder Wulste 13a auf; es kann aber auch anders geformt sein.

Wie Fig. 8 zeigt, weist die Führungsschiene 14 einen im wesentlichen C-förmigen Querschnitt auf bzw. der Querschnitt hat die Form eines Rechteckes mit einem Ausbruch der einen Längsseite. Gemäss einer wichtigen Ausgestaltung der Erfindung ist diese Öffnung 14c der Führungsschiene 14 nicht wie bisher nach innen, dem Fensterglas, zugekehrt, sondern umgekehrt nach aussen, dem Fensterstock, zugewendet. Während man bisher zum Durchtritt eines Funktionselementes extra eine entsprechende Längsnut in dem Boden der Führungsschiene 14 vorsehen musste, sind derartige Führungsteile nunmehr in der ohnehin vorhandenen Öffnung des Profils geführt. Insbesondere sind die an dem Zugband 13 angeformten Kupplungsstücke 23 oder gezahnten Leisten 23a, 23b in dieser Öffnung 14c geführt. Das gleiche gilt für den erwähnten Riegelstift 17.

Es versteht sich, dass die Falle 19 auch an dem vertikalen Schenkel des Fensterstocks angebracht sein kann (wobei der Riegelstift 17 entsprechend nach unten versetzt ist).

Die Ausführung nach Fig. 5 entspricht ansonsten derjenigen nach Fig. 2, ist aber wie folgt verbessert:
Die Führungsschiene 14 ist um mehr als 90° gebogen bzw. an einen 90°-Bogen schliesst jeweils ein S-förmiger Kurvenbereich 24, 25 an. Auf diese Weise ist ein Abstand A zwischen jeweils dem Basisteil 9, 9a und der Führungschiene 14 geschaffen, in welchem die Treibstangen 10 und die gezahnten Kupplungsstücke 23 untergegebracht sind.

Ferner ist an der gebogenen Führungsschiene ein Verstärkungswinkel 26 angeschweisst, dessen beide Schenkel 27, 28 sich in der Verlängerung der Basisteile 9, 9a erstrecken. An den Enden der Schenkel 27, 28 sind je ein Haken oder Arm 29,30 angebogen. Diese Haken oder Arme 29, 30 übergreifen die Enden der Basisteile 9.

Bei der Montage wird aus praktischen Gründen zunächst die Eckumlenkung 12 an dem Fensterflügel 1 festgemacht, dann werden die Basisteile 9, 9a und Treibstangen 10, 10a entsprechend dem jejeweiligen Mass abgelängt und montiert. Diese Massnahme ist bei der Ausbildung nach Fig. 5 bedeutend erleichtert und vereinfacht, weil die Enden der Basisteile 9, 9a nur unter die Hakenarme 29, 30 untergeschoben zu werden brauchen. Die Hakenarme 29, 30 sind so lang, dass sie auf alle Fälle die Basisteile 9, 9a übergreifen, man braucht also nicht mit engen Toleranzen zu arbeiten.

Die Hakenarme 29, 30 können auch im Eckbereich des Winkels 26 angebracht sein.

Im einzelnen ist dies in der älteren, nichtvorver- öffentlichten DE-P 34 30 897 des Anmelders beschrieben.

Bezuqszeichenliste
1 Fensterflügel
2 Fensterstock
3 Rahmenschenkel
4 Ecke
5 Ecke
6 vertikaler Schenkel
7 horizontaler Schenkel
8 Schraube
9 Basisteil
9a Basisteil
10 Treibstange
10a Treibstange
11 Betätigungsgriff
12 Eckumlenkung
13 Kunststoffband
13a Rippen oder Wulste
14 Führungschiene
14a, 14b Schenkel
14c Öffnung in 14
15-
16-
17 Riegelelement/Riegeistift an 13
18 Schlitz in 14
19 Falle
20 Fallenöffnung
21 angeschrägte Flanken
22-
23 Kupplungsstücke
23a, 23b gezahnte Stege;
23c Querschlitze
24 Kurve
25 Kurve
26 Verstärkungswinkel
27, 28 Schenkel von 26
29, 30 Haken/Arm
31 Schlitz in 26
32 Stifte
   K Position von 17 in Kippstellung
   S Position von 17 in Schwenkstellung
   V Position von 17 in Verschlusstellung
   B Weg von 17 in 20
   A Abstand

## Patentansprüche

1. Beschlag für Fenster oder Türen mit einer Eckumlenkung mit einem in einer gebogenen Führungsschiene (14) geführten, flexiblen Band (13) zur Verbindung einer vertikalen Treibstange (10) mit einer horizontalen Treibstange (10a), wobei die einander zugekehrten Enden der Treibstangen (10, 10a) gezahnt und über je ein gegenläufig gezahntes Kupplungselement (23) mit jeweils einem Ende des Bandes (13) verbunden sind,
dadurch gekennzeichnet,
daß das Band (13) aus einem flexiblen Kunststoff gebildet ist,
daß die Kupplungsstücke (23) an je einem Ende des Kunststoffbandes (13) angeformt sind,
daß an dem mittleren Bereich des Kunststoffbandes (13) ein Riegelzapfen (17) zum Eingriff in eine am Fensterstock/Türstock vorgesehene Fallenöffnung (20) angeformt ist,
daß die Öffnung (14c) des C-Profils der Führungsschiene (14) nach oben/außen weist, und
daß die Führungsschiene (14) über mehr als 90 Grad gebogen ist und über jeweils einen S-förmigen Kurvenbereich (24, 25) in je einen vertikalen bzw. horizontalen Schenkel (14a, 14b) übergeht.

2. Beschlag nach Anspruch 1, dadurch gekennzeichnet, daß die Kupplungsstücke (13) zur Vergrößerung ihrer Biegsamkeit durch wenigstens einen Querschlitz unterteilt sind.

3. Beschlag nach Anspruch 1, dadurch gekennzeichnet, daß die Führungsschiene (14) aus Eisen bzw. Stahl ist.

4. Beschlag nach einem der Ansprüche 1-3, dadurch gekennzeichnet, daß das Kunststoffband (13) wenigstens eine Rippe (13a) oder einen Wulst aufweist.

5. Beschlag nach Anspruch 4, dadurch gekennzeichnet, daß das Kunststoffband (13) im Querschnitt die Form eines flachgedrückten "T" aufweist.

6. Beschlag nach einem der Ansprüche 1-5, dadurch gekennzeichnet, daß an der Führungsschiene (14) ein Verstärkungswinkel (26) mit einem Schlitz (31) zum Durchtritt des Riegelstiftes (17) sitzt.

7. Beschlag nach Anspruch 6, dadurch gekennzeichnet, daß der Verstärkungswinkel (26) einen ersten und einen zweiten Haken aufweist, wobei (in der Montagestellung) ein Arm (29) des ersten Hakens das Ende des einen Basisteils (9) in Längsrichtung übergreift und ein Arm (30) des zweiten Hakens das Ende des anderen Basisteils (9a) in Längsrichtung übergreift.

8. Beschlag nach Anspruch 7, dadurch gekennzeichnet, daß die Haken mit den übergreifenden Armen (29, 30) im Eckbereich des Verstärkungswinkels (26) angeordnet sind.

9. Beschlag nach Anspruch 8, dadurch gekennzeichnet, daß die Hakenarme (29, 30) jeweils an den Enden der Schenkel (27, 28) des Verstärkungswinkels (26) angeordnet sind.

## Revendications

1. Ferrure pour fenêtres ou portes comportant un renvoi angulaire et une bande flexible (13) guidée dans un rail de guidage courbé (14) servant à raccorder une barre de propulsion verticale (10) avec une barre de propulsion horizontale (10a), les extrémités se faisant face des barres de propulsion (10, 10a) munies de dentures et raccordées par l'intermédiaire d'un élément d'embrayage denté (23) dirigé en sens opposé étant reliées à chacune des extrémités de la bande (13), caractérisée en ce que
la bande (13) est fabriquée en matériau plastique souple,
la pièce d'embrayage (23) est formée à chacune des extrémités de la bande en plastique (13),
un pêne (17) est formé dans la zone médiane de la bande en plastique (13) pour s'engager dans une trappe (20) prévue dans le châssis de fenêtre ou de porte,
l'ouverture (14c) du profil en C du rail de guidage (14) est dirigée vers le haut/l'extérieur,
le rail de guidage (14) est courbé de plus de 90 degrés et débouche dans une zone courbée en forme de S (24, 25) dans une branche verticale et une branche horizontale (14a, 14b).

2. Ferrure selon la revendication 1, caractérisée en ce que la pièce d'embrayage (13) est subdivisée par au moins une fente transversale pour agrandir sa flexibilité.

3. Ferrure selon la revendication 1, caractérisée en ce que le rail de guidage (14) est en fer ou en acier.

4. Ferrure selon l'une des revendications 1 à 3, caractérisée en ce que la bande en plastique (13) présente au moins une nervure (13a) ou un bourrelet.

5. Ferrure selon la revendication 4, caractérisée en ce que la bande en plastique (13) présente en coupe transversale une forme de "T" aplati.

6. Ferrure selon l'une des revendications 1 à 5, caractérisée en ce que le rail de guidage (14) est pourvu d'un équerre de renfort (26) présentant une fente (31) pour le passage de la pointe du pêne (17).

7. Ferrure selon la revendication 6, caractérisée en ce que l'équerre de renfort (26) présente un premier et un deuxième crochet, un bras (29) du premier crochet s'emboîtant sur l'extrémité de l'une des pièces de base (9) en sens longitudinal et un bras (30) du deuxième crochet s'emboîtant sur l'autre pièce de base (9a) en direction longitudinale (dans la position de montage).

8. Ferrure selon la revendication 7, caractérisée en ce que les crochets et les bras qui s'emboîtent (29, 30) sont disposés dans la zone du coin de l'équerre de renfort (26).

9. Ferrure selon la revendication 8, caractérisée en ce que les bras de crochets (29, 30) sont chacun disposés sur les extrémités des branches (27, 28) de l'équerre de renfort (26).

## Claims

1. Fitting for windows or doors with a corner section with a flexible band (13) running in a curved track (14) to join a vertical connecting rod (10) with a horizontal connecting rod (10a), the facing ends of each connecting rods (10, 10a) being toothed and connected via an opposed toothed coupling element (23) with one end of the band (13),
characterized in that the band (13) is formed of a flexible plastic,
that the coupling elements (23) are moulded at each end of the plastic band (13),
that a locking pin (17) is moulded in the middle section of the plastic band (13) to engage a catch opening (20) provided in the window or door frame,
that the opening (14c) of the C-section of the track (14) points upwards/outwards, and
that the track (14) is curved through more than 90 degrees and proceeds to the vertical and horizontal arms (14a, 14b) via swan-neck sections (24, 25).

2. Fitting as in Claim 1, characterized in that the coupling elements (23) are divided by means of at least one transverse slot to increase their flexibility.

3. Fitting as in Claim 1, characterized in that the track (14) is made of iron or steel.

4. Fitting as in one of Claims 1-3, characterized in that the plastic band (13) has at least one rib (13a) or a bead.

5. Fitting as in Claim 4, characterized in that the plastic band (13) in cross-section is in the form of a flattened "T".

6. Fitting as in one of Claims 1-5, characterized in that a reinforcement angle section (26) is located on the track (14) with a slot (31) to permit passage of the locking pin (17).

7. Fitting as in Claim 6, characterized in that the reinforcement angle section (26) has a first and a second hook, one arm of which (29) from the first hook (when fitted) extends over the end of the base section (9) in a longitudinal direction and one arm of which (30) from the second hook extends over the end of the other base section (9a) in a longitudinal direction.

8. Fitting as in Claim 7, characterized in that the hooks with the extending arms (29, 30) are located in the corner region of the reinforcement angle section (26).

9. Fitting as in Claim 8, characterized in that the hook arms (29, 30) are located at each end of the limbs (27, 28) of the reinforcement angle section (26).
